# EUROPÄISCHE PATENTSCHRIFT

(11) **EP 2 489 795 B1**
(45) Veröffentlichungstag und Bekanntmachung des Hinweises auf die Patenterteilung: **25.03.2015**
(21) Anmeldenummer: 11154625.5
(22) Anmeldetag: 16.02.2011
(51) Int. Cl.: E03D 5/02

(54) **Betätigungsplatte für Spülauslösung**
Plate-like actuation member for rinsing initiation
Plaque d'actionnement pour déclenchement de rinçage

(43) Veröffentlichungstag der Anmeldung: 22.08.2012
(73) Patentinhaber: Geberit International AG, 8645 Jona (CH)
(72) Erfinder: Fässler, Raphael, 8645 Jona (CH); Roest, Maarten, 8645 Jona (CH)
(74) Vertreter: Frischknecht, Harry Ralph

(56) Entgegenhaltungen:
- EP-A1- 0 779 397
- EP-A1- 2 226 437
- EP-A2- 1 889 978
- DE-A1- 3 139 834

## Beschreibung

### TECHNISCHES GEBIET

Die vorliegende Erfindung betrifft eine Betätigungsvorrichtung für ein Ablaufventil eines Spülkastens gemäss dem Oberbegriff von Anspruch 1.

### STAND DER TECHNIK

Betätigungsplatten mit Betätigungstasten für die Auslösung einer Spülung bei einem Spülkasten sind aus dem Stand der Technik bekannt. Vielfach wird über ein Entfernen der Betätigungstasten, wie beispielsweise durch ein Hochklappen derselben, Zugang zum hinter der Betätigungsplatte angeordneten Spülkasten geschaffen. Somit erhält der Installateur Zugang zum Spülkasten für Revisionszwecke. Eine solche Betätigungsplatte wird beispielsweise in der EP 2 226 437 gezeigt.

Weiter ist aus der EP 0 779 397 eine Abdeckanordnung bekannt geworden, bei welcher eine Abdeckplatte mit einer Auslöseeinheit über ein Verriegelungselement zu einem in einem Mauerwerk angeordneten Rahmen verriegelbar ist. Das Verriegelungselement verriegelt dabei die Auslöseeinheit als gesamtes zum Rahmen.

Weiter zeigt die EP 1 889 978 eine Betätigungsvorrichtung mit einem festen Anschlag für die Betätigungstasten.

An die Betätigungstasten werden diesbezüglich erhöhte Anforderungen gestellt, weil diese nicht nur bei der Auslösung eines Spülvorgangs von einer Ausgangslage in eine Endlage entlang einer Betätigungsrichtung bewegbar sein sollen, sondern auch entgegen der Betätigungsrichtung in eine Revisionsstellung.

Ein Problem, welches sich bei den aus dem Stand der Technik bekannten Betätigungsplatten ergibt, ist die Freigabe der Betätigungsplatten zur Bewegung derselben in die Revisionsstellung.

### DARSTELLUNG DER ERFINDUNG

Ausgehend vom diesem Stand der Technik liegt der vorliegenden Erfindung eine Aufgabe zugrunde, eine Betätigungsvorrichtung anzugeben, deren Betätigungselement(e) einfacher in eine Revisionsstellung bewegbar sind.

Diese Aufgabe wird durch eine Betätigungsvorrichtung nach Anspruch 1 gelöst. Demgemäss umfasst eine Betätigungsvorrichtung für ein Ablaufventil eines Spülkastens eine Betätigungsplatte, in welcher mindestens eine Betätigungstaste für eine Spülauslösung gelagert ist, wobei die mindestens eine Betätigungstaste bei der Spülauslösung entlang einer Betätigungsrichtung von einer Ausgangsstellung in eine Endstellung bewegbar ist und wobei die mindestens eine Betätigungstaste entlang einer Bewegung gegen die Betätigungsrichtung von der Ausgangsstellung in eine Revisionsstellung bewegbar ist. Die Betätigungsvorrichtung umfasst weiter mindestens ein Verriegelungselement, welches für die mindestens eine Betätigungstaste einen Anschlag gegen eine Bewegung von der Ausgangsstellung in die Revisionsstellung bereitstellt, wobei das Verriegelungselement von einer die mindestens eine Betätigungstaste bezüglich der Bewegung in die Revisionsstellung blockierenden Position in eine die mindestens eine Betätigungstaste bezüglich der Bewegung in die Revisionsstellung freigebende Position bewegbar ist. Folglich kann über das mindestens eine Verriegelungselement die mindestens eine Betätigungstaste so freigegeben werden, dass diese von der Ausgangsstellung in die Revisionsstellung bewegbar ist. Durch die Anordnung eines solchen Verriegelungselementes kann eine besonders vorteilhafte und für den Installateur einfach zu bedienende Lösung bereitgestellt werden.

Weiter verfügt die mindestens eine Betätigungstaste über ein Anschlagselement, insbesondere in der Gestalt einer Verriegelungsnocke, welches in der Ausgangsstellung mit dem Verriegelungselement, das sich in der blockierenden Stellung befindet, in Verbindung steht bzw. an diesem anliegt oder anschlägt und so eine Bewegung in Richtung der Revisionsstellung verhindert.

Das Verriegelungselement umfasst vorzugsweise einen Betätigungsabschnitt, über welchen das Verriegelungselement von der blockierenden Position in die die Betätigungstaste freigebende Position bewegbar ist.

Vorzugsweise stellt der Betätigungsabschnitt in der blockierenden Position einen Teil der Wandung der Betätigungsplatte bereit. Diese Anordnung ist besonders vorteilhaft, weil der Installateur bei montierter Betätigungsvorrichtung von ausserhalb der Betätigungsvorrichtung das Verriegelungselement gut erkennen kann.

Weiter wird das Verriegelungselement in einer Führungsbahn in der Betätigungsplatte bewegbar gelagert. Die Führungsbahn ist vorzugsweise so angeordnet, dass diese bei montierter Betätigungsplatte nicht sichtbar ist. Die Führungsbahn liegt demnach auf der Hinterseite der Betätigungsplatte.

Vorzugsweise ist das Verriegelungselement derart angeordnet, dass es bei an einer Wand montierter Betätigungsvorrichtung von aussen zugänglich ist und insbesondere ohne die Hilfe eines Werkzeuges betätigbar ist. Dadurch kann der Installateur im Falle einer Revision besonders einfach die Betätigungstasten freigeben. Zudem kann der unerfahrene Installateur bereits von aussen erkennen, wie die Betätigungstasten freizugeben sind, was verhindert, dass er fälschlicherweise ein Werkzeug einsetzt und somit die Vorrichtung beschädigt.

Bevorzugterweise verfügt das Verriegelungselement über ein Rückstellelement, mit welchem das Verriegelungselement nach erfolgter Betätigung von der freigebenden Position in die blockierende Position bewegbar ist.

Vorzugsweise ist das Verriegelungselement zwischen zwei Betätigungstasten angeordnet und diese Betätigungstasten stehen mit dem jeweiligen Anschlagselement mit einem gemeinsamen Verriegelungselement in Verbindung. Dadurch können bei einer einzigen Betätigung des Verriegelungselementes zwei Betätigungstasten freigegeben werden.

Vorzugsweise wird die mindestens eine Betätigungstaste durch ein zwischen der Betätigungstaste und der Betätigungsplatte angeordnetes Federelement, insbesondere durch eine Blattfeder, gegen das Verriegelungselement gedrückt und wird so in der Ausgangsstellung gehalten. Zudem wirkt das Federelement unterstützend, wenn die Betätigungsplatten in die Revisionsstellung bewegt werden.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer ersten Ausführungsform einer Betätigungsvorrichtung für ein Ablaufventil eines Spülkastens mit Betätigungselementen in der Ausgangsstellung;
- Fig. 2: die Betätigungsvorrichtung nach Figur 1 mit den Betätigungselementen in der Revisionsstellung;
- Fig. 3: eine Ansicht der Betätigungsvorrichtung nach Figuren 1 und 2 von hinten;
- Fig. 4: eine perspektivische Ansicht der Betätigungsvorrichtung nach Figuren 1 und 2 von hinten;
- Fig. 5: eine Detailansicht nach Figur 4;
- Fig. 6: eine Schnittansicht durch ein Verriegelungselement der Betätigungsvorrichtung nach den vorhergehenden Figuren;
- Fig. 7: eine Schnittansicht durch die Führung eines Verriegelungselementes der Betätigungsvorrichtung nach den vorhergehenden Figuren;
- Fig. 8: eine perspektivische Ansicht einer zweiten Ausführungsform Betätigungsvorrichtung für ein Ablaufventil eines Spülkastens mit Betätigungselementen in der Ausgangsstellung; und
- Fig. 9: eine Ansicht von hinten der Figur 8.

### BESCHREIBUNG BEVORZUGTER AUSFÜHRUNGSFORMEN

In der Figur 1 wird eine Betätigungsvorrichtung für ein Ablaufventil eines Spülkastens gezeigt. Die Betätigungsvorrichtung dient zur Auslösung eines Spülvorganges eines Spülkastens, welcher beispielsweise mit einem Urinal oder mit einer Toilette in Verbindung steht.

Die Betätigungsvorrichtung umfasst mindestens ein Betätigungselement, hier eine kleine Betätigungstaste 1 und eine grosse Betätigungstaste 2, und eine Betätigungsplatte 3, in welcher die Betätigungstasten 1, 2 gelagert sind. Bei Betätigung des mindestens einen Betätigungselementes 1, 2 wird eine Bewegung bereitgestellt, welche auf eine Drückerstange des Spülkastens übertragen wird. Über diese Drückerstange wird dann das Ablaufventil angehoben und der Spülvorgang wird ausgelöst.

Die Betätigungstasten 1, 2 sind bei der Spülauslösung entlang einer Betätigungsrichtung von einer Ausgangsstellung in eine Endstellung bewegbar. In der Fig. 1 sind die Betätigungselemente 1, 2 in der Ausgangstellung gezeigt und bei Spülauslösung werden die Betätigungselemente 1, 2 im Wesentlichen senkrecht zur Zeichnungsfläche zur Betätigungsplatte 3 hin bewegt.

In der Figur 2 sind die beiden Betätigungselemente 1, 2 in der Revisionsstellung gezeigt, wobei dann das mindestens eine Betätigungselement 1, 2 entlang einer Bewegung gegen die Betätigungsrichtung von der Ausgangsstellung in die Revisionsstellung bewegt wird.

Die Betätigungsplatte 3 umfasst eine Wandung 5, mit einer Vorderseite 6 und einer Hinterseite 7. Über die Hinterseite 7 liegt die Betätigungsplatte 3 an einer Wand vor dem Spülkasten an. Von der Hinterseite 7 gesehen, stellt die Wandung 5 einen Innenraum 8 bereit. Von der Vorderseite 6 gesehen definiert die Wandung 5 mindestens einen Aufnahmeraum, hier zwei Aufnahmeräume 9 und 10, für die Aufnahme der Betätigungselemente 1, 2.

Die Betätigungstasten 1, 2 sind über Scharniere 11 mit der Betätigungsplatte 3 verbunden und liegen im entsprechenden Aufnahmeraum 9, 10. Somit führen die Betätigungstasten 1, 2 eine Verschwenkbewegung um das Scharnier 11 aus. Pro Betätigungstaste 1, 2 sind jeweils zwei Scharniere 11 vorgesehen. Im Bereich der Aufnahmeräume 9, 10 sind Durchbrüche 12 angeordnet, durch welche die Drückerstange hindurchführbar ist.

Die Betätigungsvorrichtung umfasst weiter ein Verriegelungselement 4, welches für das mindestens eine Betätigungselement 1, 2 einen Anschlag gegen eine Bewegung von der Ausgangsstellung in die Revisionsstellung bereitstellt. Das Verriegelungselement 4 verhindert demnach, dass das Betätigungselement 1, 2 von der Ausgangsstellung in die Revisionsstellung bewegbar ist, ohne dass das Verriegelungselement 4 entsprechend betätigt wird. Für das Bewegen der Betätigungselemente 1, 2 in die Revisionsstellung ist das Verriegelungselement 4 von einer blockierenden Position in eine freigebende Position bewegbar. In der blockierenden Position ist das Verriegelungselement 4 derart positioniert, dass das mindestens eine Betätigungselement 1, 2 bezüglich der Bewegung in die Revisionsstellung am Verriegelungselement 4 anschlägt, wobei dann keine Bewegung in Revisionsstellung ausführbar ist. In der freigebenden Stellung steht das Verriegelungselement 4 bezüglich dem mindestens einen Betätigungselement 1, 2 so, dass eine Bewegung von der Ausgangsstellung in die Revisionsstellung ermöglicht wird.

In der Figur 1 befindet sich das Verriegelungselement 4 in der blockierenden Position, wobei es dabei eben bzw. bündig mit der Vorderseite 6 der Wandung 5 der Betätigungsplatte 3 ist. Mit anderen Worten kann gesagt werden, dass in dieser Stellung das Verriegelungselement 4 einen Teil der Wandung 5 darstellt. In der Figur 2 wird das Verriegelungselement 4 in der freigebenden Position gezeigt, wobei das Verriegelungselement 4 in den Innenraum 8 der Betätigungsplatte 3 geschoben wird, wobei dann die Betätigungselemente bzw. Betätigungstasten 1, 2 in die Revisionsstellung bewegbar sind.

In der Figur 3 wird die Betätigungsvorrichtung von hinten gezeigt, wobei hier die Hinterseite 7 der Wandung 5 gut erkannt werden kann. Hier kann auch gut erkannt werden, dass das Verriegelungselement 4 in einer Führungsbahn 13 gelagert ist. Die Führungsbahn 13 wird hier durch die Seitenwände des Aufnahmeraums 9, 10 bereitgestellt. In der Führungsbahn 13 ist das Verriegelungselement 4 bewegbar gelagert und kann von der blockierenden Position in die freigebende Position bewegt werden. In der Figur 3 befindet sich das Verriegelungselement 4 in der blockierenden Position.

In der Figur 4 wird eine perspektivische Ansicht der Betätigungsvorrichtung gezeigt, wobei das Verriegelungselement 4 ausserhalb der Führungsbahn 13 gezeigt wird. In der Figur 5 wird eine Detailansicht der Figur 4 gezeigt.

Das Verriegelungselement 4 umfasst im wesentlichen einen Betätigungsabschnitt 14, einen Lagerungsabschnitt 15, einen Anschlagsabschnitt 16 und einen Rückstellabschnitt 17.

Über den Betätigungsabschnitt 14 kann der Benutzer bzw. der Installateur das Verriegelungselement 4 von der blockierenden Position in die freigebende Position bewegen. Der Betätigungsabschnitt 14 stellt dabei auch den Bereich bereit, welcher eben bzw. bündig mit der Wandung 5 ist. Der Betätigungsabschnitt 14 ist von ausserhalb der Betätigungsplatte 3 zugänglich.

Der Lagerungsabschnitt 15 weist hier zwei Lagerungsstege 18 auf, welche gefedert ausgebildet sind. In der Figur 7 wird eine Schnittdarstellung durch den Lagerungsabschnitt 15 hindurch gezeigt. Die Führungsbahn 13 weist parallel dazu verlaufende Ausnehmungen 19 auf, in welche die Lagerungsstege 18 mit ihrem Endbereich 20 eingreifen. Aufgrund der federnden Ausbildung der Lagerungsstege 18 und der Anschrägung 21 im Endbereich 20 lässt sich das Verriegelungselement in einer Richtung R, welche senkrecht zur Betätigungsrichtung des Verriegelungselementes 4 verläuft, in die Führungsbahn 13 einschieben. Dabei werden die Lagerungsstege 18 gegeneinander gedrückt und rasten schliesslich in den Ausnehmungen 19 ein.

Der Anschlagsabschnitt 16, welcher in den Figuren 4 und 5 gut gezeigt wird, stellt den Anschlag für die Betätigungsplatten 1, 2 bereit. Der Anschlagsabschnitt 16 verfügt über mindestens eine Verriegelungslasche 22, hier zwei Verriegelungslaschen 22, welche seitlich vom Verriegelungselement 4 abstehen. Die Verriegelungslaschen 22 stehen in Kontakt mit einem Anschlagselement, hier einer Verriegelungsnocke 23, welche am Betätigungselement 1, 2 angeformt ist. Hierfür ragt die Verriegelungslasche 22 durch eine Öffnung 29 in der Betätigungsplatte 3 in den Aufnahmeraum 9, 10 hinein. Die Verriegelungsnocke 23 wird bei einer Spülauslösung von der Verriegelungslasche 22 in Richtung Endstellung wegbewegt und tritt bei der Rückstellbewegung nach dem Spülvorgang wieder mit der Verriegelungslasche 22 in Kontakt, welche dann einen Anschlag entgegen eine mögliche Bewegung in Richtung der Revisionsstellung bereitstellt. Wenn sich das Verriegelungselement 4 in der die Betätigungselemente 1, 2 bezüglich einer Bewegung in die Revision in der blockierenden Stellung befindet, so steht die Verriegelungsnocke 23 mit der der Verriegelungslasche 22 in Kontakt, so dass die besagte Bewegung verhindert wird.

Wenn nun das Verriegelungselement 4 von der blockierenden Stellung in die freigebende Stellung verschoben wird, so verschiebt sich die Verrieglungslasche 22 bezüglich der Verriegelungsnocke 23 derart, dass der Kontakt zwischen Verriegelungslasche 22 und Verriegelungsnocke 23 aufgehoben wird. Folglich kann die Verriegelungsnocke 23 die Verriegelungslasche 22 passieren und das Betätigungselement 1, 2 kann in die Revisionsstellung bewegt werden. Diese Bewegung kann durch ein in den Figuren nicht gezeigtes Federmittel unterstützt werden, wobei das Federmittel bezüglich des Spülvorganges als Rückstellfeder dient, welches die Betätigungselemente 1, 2 von der Endstellung in die Ausgangsstellung bewegen.

In der Figur 6 wird eine Schnittdarstellung durch den Verriegelungsabschnitt 16, insbesondere durch die Verriegelungslaschen 22 und die Verriegelungsnocken 23, gezeigt. Die Betätigungselement 1, 2 befinden sich hier in der Ausgangsstellung und somit steht die Verriegelungsnocke 23 an der jeweiligen Verriegelungslasche 22 an. Die Verriegelungsnocke 23 umfasst eine angeschrägte Fläche 24. Wenn nun der Installateur nach erfolgter Revision die Betätigungselemente 1, 2 von der Revisionsstellung in die Ausgangsstellung bewegen möchte, so wird im Sinne einer Schnappverbindung die Verriegelungslasche 22 elastisch leicht verformt, so dass diese die Verriegelungsnocke 23 überspringen kann. Die Verriegelungslasche 22 ist demnach vorteilhafterweise leicht federnd ausgebildet. Um die elastische Verformung zu Gewährleisten kann die Verrieglungslasche 22 mit einem Federabschnitt 26, welcher den Querschnitt der Verriegelungslasche 22 leicht verjüngt mit den Verriegelungselement 4 in Verbindung stehen.

Gegenüber der angeschrägten Fläche 24 weist die Verriegelungsnocke 23 eine Anschlagsfläche 25 auf, welche vorzugsweise senkrecht oder mit einem kleinen Winkel zur Bewegung in Richtung der Revisionsstellung S verläuft.

Wie in der Figur 3 erkannt werden kann, können die Verriegelungslaschen 22 bezüglich der Bewegungsrichtung des Verriegelungselementes 4 versetzt voneinander angeordnet sein. Eine Anordnung auf gleicher Höhe wäre auch denkbar.

Die Verriegelungsnocke 23 ist hier an der jeweiligen Betätigungstaste 1, 2 über ein Verbindungsabschnitt 31 angeformt.

Der Rückstellabschnitt 17 umfasst im wesentlichen ein Federelement 27, welches an einer Wandung 26 der Betätigungsplatte 3 ansteht. Das Federelement 27 stellt eine Kraft in Richtung der Führungsbahn 13 bereit und stellt sicher, dass sich das Verriegelungselement 4 ohne Betätigungskraft in der blockierenden Stellung befindet. In der blockierenden Stellung steht der Lagerungssteg 18 in der Ausnehmung 19 an einer hinteren Anschlagsfläche 28 an, wobei so die Lage des Verriegelungselementes 4 in der Führungsbahn 13 definiert wird.

Die Betätigungsvorrichtung kann über Befestigungsöffnungen 30, welche in der Figur 3 gut erkennbar sind, mit einem Spülkasten oder einer Gebäudewand verbunden werden.

In den Figuren 8 und 9 wird eine zweite Ausführungsform einer Betätigungsvorrichtung gemäss der vorliegenden Erfindung gezeigt. Gleiche Teile sind mit gleichen Bezugszeichen versehen und die Funktionsweise ist prinzipiell identisch zur derjenigen der Figuren 1 bis 7.

Unterschiedlich ist hier die Gestalt der Betätigungstasten 1, 2. Während in den Figuren 1 bis 7 rechteckige oder quadratische Betätigungstasten 1, 3 gezeigt werden, weist die zweite Ausführungsform runde bzw. polygonalförmige Betätigungstasten 1, 3 auf.

Von der Figur 9 kann zudem erkannt werden, dass das Verriegelungselement 4, insbesondere der Rückstellabschnitt 17 anders als bei der ersten Ausführungsform ausgebildet ist. Hier umfasst der Rückstellabschnitt 17 zwei angeformte Rückstellarme 32, welche an einer entsprechenden Wandung 26 anstehen.

### BEZUGSZEICHENLISTE

- 1: Betätigungselement, kleine Betätigungstaste
- 2: Betätigungselement, grosse Betätigungstaste
- 3: Betätigungsplatte
- 4: Verriegelungselement
- 5: Wandung
- 6: Vorderseite
- 7: Hinterseite
- 8: Innenraum
- 9: Aufnahmeraum
- 10: Aufnahmeraum
- 11: Scharnier
- 12: Durchbruch
- 13: Führungsbahn
- 14: Betätigungsabschnitt
- 15: Lagerungsabschnitt

- 16: Verriegelungsabschnitt
- 17: Rückstellabschnitt
- 18: Lagerungssteg
- 19: Ausnehmung
- 20: Endbereich
- 21: Anschrägung
- 22: Verriegelungslasche
- 23: Verriegelungsnocke
- 24: angeschrägte Fläche
- 25: Anschlagsfläche
- 26: Wandung
- 27: Federelement
- 28: Anschlagsfläche
- 29: Öffnung
- 30: Befestigungsöffnungen
- 31: Verbindungsabschnitt
- 32: Rückstellarm

## Patentansprüche

1. Betätigungsvorrichtung für ein Ablaufventil eines Spülkastens umfassend eine Betätigungsplatte (3), in welcher mindestens eine Betätigungstaste (1, 2) für eine Spülauslösung gelagert ist, wobei die mindestens eine Betätigungstaste (1, 2) bei der Spülauslösung entlang einer Betätigungsrichtung von einer Ausgangsstellung in eine Endstellung relativ zur Betätigungsplatte bewegbar ist und wobei die mindestens eine Betätigungstaste (1, 2) entlang einer Bewegung gegen die Betätigungsrichtung von der Ausgangsstellung in eine Revisionsstellung bewegbar ist, wobei die Betätigungsvorrichtung weiter mindestens ein Verriegelungselement (4) umfasst, welches für die mindestens eine Betätigungstaste (1, 2) einen Anschlag gegen eine Bewegung von der Ausgangsstellung in die Revisionsstellung bereitstellt, wobei
das Verriegelungselement (4) von einer die mindestens eine Betätigungstaste (1, 2) bezüglich der Bewegung in die Revisionsstellung blockierenden Position in eine die mindestens eine Betätigungstaste (1, 2) bezüglich der Bewegung in die Revisionsstellung freigebende Position bewegbar ist, und
wobei die mindestens eine Betätigungstaste (1, 2) über ein Anschlagselement (31, 23) verfügt, welches in der Ausgangsstellung mit dem Verriegelungselement (4) in Verbindung steht und so eine Bewegung in Richtung der Revisionsstellung verhindert, **dadurch gekennzeichnet**,
dass das Verriegelungselement (4) in einer Führungsbahn (13) in der Betätigungsplatte (3) bewegbar gelagert wird.

2. Betätigungsvorrichtung nach Anspruch 1, **dadurch gekennzeichnet, dass** das Verriegelungselement (4) einen Betätigungsabschnitt (14) umfasst, über welchen das Verriegelungselement (4) von der blockierenden in die die Betätigungstaste (1, 2) freigebenden Position bewegbar ist.

3. Betätigungsvorrichtung nach Anspruch 2, **dadurch gekennzeichnet, dass** der Betätigungsabschnitt (14) in der blockierenden Position einen Teil der Wandung der Betätigungsplatte (5) bereitstellt.

4. Betätigungsvorrichtung nach einem der vorhergehenden Ansprüche, **dadurch gekennzeichnet, dass** das Verriegelungselement (4) derart angeordnet, dass es bei an einer Wand montierter Betätigungsvorrichtung von aussen zugänglich ist und insbesondere ohne die Hilfe eines Werkzeuges betätigbar ist.

5. Betätigungsvorrichtung nach einem der vorhergehenden Ansprüche, **dadurch gekennzeichnet, dass** das Verriegelungselement (4) über ein Rückstellelement (17, 26) verfügt, mit welchem das Verriegelungselement (4) nach erfolgter Betätigung von der freigebenden Position in die blockierende Position bewegbar ist.

6. Betätigungsvorrichtung nach einem der vorhergehenden Ansprüche, **dadurch gekennzeichnet, dass** die Betätigungsvorrichtung zwei Betätigungstasten (1, 2) umfasst und dass das Verriegelungselement (4) zwischen den zwei Betätigungstasten (1, 2) angeordnet ist, und dass diese Betätigungstasten (1, 2) mit dem jeweiligen Anschlagselement (23, 31) mit einem gemeinsamen Verriegelungselement (4) in Verbindung steht.

7. Betätigungsvorrichtung nach einem der vorhergehenden Ansprüche, **dadurch gekennzeichnet, dass** das Verriegelungselement (4) eine Verriegelungslasche (22) umfasst, welche mit den Anschlagselement (23, 31) in Verbindung steht, wobei Anschlagselement (23, 31) und Verriegelungslasche (22) derart ausgebildet sind, dass das Anschlagselement (23, 31) bei einer Bewegung von der Revisionsstellung in die Ausgangsstellung über eine elastische Verformung des Anschlagselements (23, 31) und/oder der Verriegelungslasche (22) in die Ausgangsstellung zu liegen kommt.

8. Betätigungsvorrichtung nach einem der vorhergehenden Ansprüche, **dadurch gekennzeichnet, dass** die mindestens eine Betätigungstaste (1, 2) durch ein zwischen der Betätigungstaste (1, 2) und der Betätigungsplatte (3) angeordnetes Federelement, insbesondere durch eine Blattfeder, gegen das Verriegelungselement (4) gedrückt wird.

9. Betätigungsvorrichtung nach einem der Ansprüche 5 bis 8, **dadurch gekennzeichnet, dass** das Rückstellelement (17, 26) das Verriegelungselement (4) in der blockierenden Stellung an einen Anschlag, insbesondere an eine Anschlagsfläche (28) drückt.

## Claims

1. Actuating device for a discharge valve of a flushing cistern, comprising an actuating plate (3) in which at least one actuating button (1, 2) for triggering flushing is mounted, wherein, when flushing is triggered, the at least one actuating button (1, 2) can be moved in an actuating direction from a starting position into an end position relative to the actuating plate and wherein the at least one actuating button (1, 2) can be moved counter to the actuating direction from the starting position into an inspection position, wherein the actuating device further comprises at least one locking element (4) which provides for the at least one actuating button (1, 2) a stop for preventing movement from the starting position into the inspection position, wherein the locking element (4) can be moved from a position in which the at least one actuating button (1, 2) is blocked with regard to moving into the inspection position into a position in which the at least one actuating button (1, 2) is released with regard to moving into the inspection position and wherein the at least one actuating button (1, 2) has a stop element (31, 23) which, in the starting position, is connected to the locking element (4) and thus prevents movement in the direction of the inspection position, **characterized in that** the locking element (4) is mounted such that it can move in a guide path (13) in the actuating plate (3).

2. Actuating device according to claim 1, **characterized in that** the locking element (4) comprises an actuating portion (14), via which the locking element (4) can be moved from the blocking position into the position in which it releases the actuating button (1, 2).

3. Actuating device according to Claim 2, **characterized in that**, in the blocking position, the actuating portion (14) constitutes part of the wall of the actuating plate (5).

4. Actuating device according to one of the preceding claims, **characterized in that** the locking element (4) is arranged such that, when the actuating device is fitted on a wall, said locking element (4) can be accessed from the outside and can be actuated in particular without the aid of a tool.

5. Actuating device according to one of the preceding claims, **characterized in that** the locking element (4) has a restoring element (17, 26) with which the locking element (4) can be moved from the releasing position into the blocking position once actuation has taken place.

6. Actuating device according to one of the preceding claims, **characterized in that** the actuating device comprises tweo actuating buttons (1, 2) and **in that** the locking element (4) is arranged between two actuating buttons (1, 2), and **in that** these actuating buttons (1, 2) are connected to the respective stop element (23, 31) by way of a common locking element (4).

7. Actuating device according to one of the preceding claims, **characterized in that** the locking element (4) comprises a locking tab (22) which is connected to the stop element (23, 31), wherein the stop element (23, 31) and the locking tab (22) are designed such that, in the case of movement from the inspection position into the starting position, the stop element (23, 31) ends up located in the starting position by way of elastic deformation of the stop element (23, 31) and/or of the locking tab (22).

8. Actuating device according to one of the preceding claims, **characterized in that** the at least one actuating button (1, 2) is pressed against the locking element (4) by a spring element, in particular by a leaf spring, arranged between the actuating button (1, 2) and the actuating plate (3).

9. Actuating device according to one of the claims 5 to 8, **characterized in that** the restoring element (17, 26) presses the locking element (4), in the blocking position, against a stop, in particular against a stop surface (28).

## Revendications

1. Dispositif d'actionnement pour une soupape d'évacuation d'un réservoir de chasse d'eau comportant une plaque d'actionnement (3) dans laquelle est montée au moins une touche d'actionnement (1, 2) pour un déclenchement de chasse d'eau, l'au moins une touche d'actionnement (1, 2) pouvant être déplacée par rapport à la plaque d'actionnement le long d'une direction d'actionnement à partir d'une position de départ jusqu'à une position finale lors du déclenchement de la chasse d'eau, et l'au moins une touche d'actionnement (1, 2) pouvant être déplacée le long d'un déplacement opposé à la direction d'actionnement à partir de la position de départ jusqu'à une position d'inspection, le dispositif d'actionnement comportant en outre au moins un élément de verrouillage (4), lequel fournit, pour l'au moins une touche d'actionnement (1, 2), une butée de manière à empêcher un déplacement à partir de la position de départ jusqu'à la position d'inspection,
l'élément de verrouillage (4) pouvant être déplacé à partir d'une position bloquant l'au moins une touche d'actionnement (1, 2) par rapport au déplacement jusqu'à la position d'inspection jusqu'à une position libérant l'au moins une touche d'actionnement (1, 2) par rapport au déplacement jusqu'à la position d'inspection, et l'au moins une touche d'actionnement (1, 2) possédant un élément de butée (31, 23), lequel est en liaison avec l'élément de verrouillage (4) dans la position de départ et empêche ainsi un déplacement en direction de la position d'inspection, caractérisé
en ce que l'élément de verrouillage (4) est monté de manière à pouvoir être déplacé dans une voie de guidage (13) dans la plaque d'actionnement (3).

2. Dispositif d'actionnement selon la revendication 1, **caractérisé en ce que** l'élément de verrouillage (4) comporte une section d'actionnement (14) par le biais de laquelle l'élément de verrouillage (4) peut être déplacé à partir de la position de blocage jusqu'à la position libérant la touche d'actionnement (1, 2).

3. Dispositif d'actionnement selon la revendication 2, **caractérisé en ce que** la section d'actionnement (14) fournit, dans la position de blocage, une partie de la paroi de la plaque d'actionnement (5).

4. Dispositif d'actionnement selon l'une quelconque des revendications précédentes, **caractérisé en ce que** l'élément de verrouillage (4) est disposé de telle sorte qu'il soit accessible depuis l'extérieur lorsque le dispositif d'actionnement est monté sur une paroi, et en particulier de telle sorte qu'il puisse être actionné sans l'aide d'un outil.

5. Dispositif d'actionnement selon l'une quelconque des revendications précédentes, **caractérisé en ce que** l'élément de verrouillage (4) possède un élément de rappel (17, 26) à l'aide duquel l'élément de verrouillage (4) peut être déplacé à partir de la position de libération jusqu'à la position, 1 de blocage une fois l'actionnement effectué.

6. Dispositif d'actionnement selon l'une quelconque des revendications précédentes, **caractérisé en ce que** le dispositif d'actionnement comporte deux touches d'actionnement (1, 2), et **en ce que** l'élément de verrouillage (4) est disposé entre les deux touches d'actionnement (1, 2), et **en ce que** ces touches d'actionnement (1, 2) sont en liaison avec un élément de verrouillage commun (4) par l'intermédiaire de l'élément de butée respectif (23, 31).

7. Dispositif d'actionnement selon l'une quelconque des revendications précédentes, **caractérisé en ce que** l'élément de verrouillage (4) comporte une languette de verrouillage (22), laquelle est en liaison avec l'élément de butée (23, 31), l'élément de butée (23, 31) et la languette de verrouillage (22) étant réalisés de telle sorte que, lors d'un déplacement à partir de la position d'inspection jusqu'à la position de départ, l'élément de butée (23, 31) parvienne jusqu'à la position de départ par le biais d'une déformation élastique de l'élément de butée (23, 31) et/ou de la languette de verrouillage (22).

8. Dispositif d'actionnement selon l'une quelconque des revendications précédentes, **caractérisé en ce que** l'au moins une touche d'actionnement (1, 2) est pressée contre l'élément de verrouillage (4) par un élément de ressort disposé entre la touche d'actionnement (1, 2) et la plaque d'actionnement (3), en particulier par un ressort à lame.

9. Dispositif d'actionnement selon l'une quelconque des revendications 5 à 8, **caractérisé en ce que** l'élément de rappel (17, 26) presse l'élément de verrouillage (4) dans la position de blocage contre une butée, en particulier contre une surface de butée (28).
